# EUROPÄISCHE PATENTSCHRIFT

(11) **EP 1 432 905 B1**
(45) Veröffentlichungstag und Bekanntmachung des Hinweises auf die Patenterteilung: **14.11.2007**
(21) Anmeldenummer: 02760108.7
(22) Anmeldetag: 26.07.2002
(51) Int. Cl.: F02D 41/38, F02D 41/22, F02M 65/00

(54) **VERFAHREN ZUM BETREIBEN EINES KRAFTSTOFFVERSORGUNGSSYSTEMS FÜR EINEN VERBRENNUNGSMOTOR EINES KRAFTFAHRZEUGS**
METHOD FOR OPERATING A FUEL SUPPLY SYSTEM FOR AN INTERNAL COMBUSTION ENGINE IN A MOTOR VEHICLE
PROCEDE D'EXPLOITATION D'UN SYSTEME D'ALIMENTATION EN CARBURANT DE MOTEUR A COMBUSTION INTERNE D'AUTOMOBILE

(30) Priorität: 25.09.2001 DE 10147189
(43) Veröffentlichungstag der Anmeldung: 30.06.2004
(73) Patentinhaber: ROBERT BOSCH GMBH, 70442 Stuttgart (DE)
(72) Erfinder: JOOS, Klaus, 74399 Walheim (DE); WOLBER, Jens, 70839 Gerlingen (DE); FRENZ, Thomas, 86720 Noerdlingen (DE); WEISS, Ruediger, 71159 Moetzingen (DE); AMLER, Markus, 71229 Leonberg-Gebersheim (DE); HINN, Karsten, 35396 Giessen (DE)
(86) Internationale Anmeldenummer: PCT/DE2002/002784
(87) Internationale Veröffentlichungsnummer: WO 2003/027472

(56) Entgegenhaltungen:
- WO-A-01/02720
- WO-A-95/06814
- DE-A- 19 618 932
- DE-A- 19 925 099
- US-A- 6 024 064
- US-A- 6 076 504
- PATENT ABSTRACTS OF JAPAN vol. 2000, no. 23, 10. Februar 2001 (2001-02-10) & JP 2001 173507 A (DENSO CORP), 26. Juni 2001 (2001-06-26)

## Beschreibung

Die Erfindung betrifft ein Verfahren zum Betreiben eines Kraftstoffversorgungssystems für einen Verbrennungsmotor eines Kraftfahrzeugs, mit einem Kraftstoffvorratsbehälter, mit einer Kraftstoffpumpe und mit einem Drucksensor, wobei die Kraftstoffpumpe Kraftstoff aus dem Kraftstoffvorratsbehälter in einen Druckbereich fördert, wobei der Drucksensor in dem Druckbereich angeordnet ist und wobei der Drucksensor ein dem Druck in dem Druckbereich repräsentierendes Signal erzeugt. Die Erfindung betrifft weiterhin ein entsprechendes Steuergerät für eine Brennkraftmaschine, ein Computerprogramm mit Programmcodemitteln, ein Computerprogrammprodukt mit Programmcodemitteln und ein Kraftstoffversorgungssystem für einen Verbrennungsmotor eines Kraftfahrzeuges.

Gattungsgemäße Systeme werden beispielsweise bei Kraftfahrzeugen mit Benzindirekteinspritzung eingesetzt. Eine Verwendung der Erfindung ist jedoch auch im Rahmen einer Hochdruckdieseleinspritzung oder im Rahmen von Niederdruckbenzin- oder Dieseleinspritzungen möglich.

### Stand der Technik

Die DE 199 08 352 A1 offenbart ein Kraftstoffeinspritzverfahren für eine Brennkraftmaschine, wobei mit Hilfe einer Elektrokraftstoffpumpe und einer nachgeordneten Hochdruckpumpe der Kraftstoff aus dem Kraftstofftank in ein Speicherraum gefördert wird. Der dabei im Speicherraum erzeugte Druck wird mit Hilfe eines Drucksensors gemessen. Die Steuerung und Regelung des Systems erfolgt auf einen Sollwert des Drucks im Speicherraum. Ein Fehler im Kraftstoffversorgungssystem wird entsprechend der DE 199 08 352 A1 durch eine Plausibilitätskontrolle erkannt. Bei Erkennen eines Fehlers im Kraftstoffversorgungssystem wird ein Diagnosezyklus der Brennkraftmaschine eingeleitet, wobei Diagnosefunktionen aktiviert werden, die einzelne Komponenten des Kraftstoffversorgungssystems auf ihre Funktionsfähigkeit überprüfen. Unter anderem wird eine elektrische Überprüfung des Hochdrucksensors durch Auswerten der Ausgangssignale des Drucksensors durchgeführt. Hierbei wird zum einen überprüft, ob das Ausgangssignal Werte innerhalb eines zulässigen Bereichs einnimmt. Zum Anderen wird überprüft, ob der Zeitverlauf des Ausgangssignals eine in Abhängigkeit vom Kraftstoffversorgungssystem typische Form aufweist. Ist eine dieser beiden Bedingungen nicht erfüllt wird auf einen Defekt bzw. einen Fehler des Drucksensors geschlossen. Als Reaktion auf den erkannten Fehler des Drucksensors wird der Fehler mit Hilfe einer Anzeigeeinrichtung angezeigt und gleichzeitig ein Notlaufbetrieb der Brennkraftmaschine eingestellt. Der Notlaufbetrieb kann hierbei derart erfolgen, dass die Druckregelung abgeschaltet wird, so dass der Druck im Speicherraum nur noch von der Druckvorsteuerung eingestellt wird.

Ferner ist es beispielsweise aus den Patentschriften WO95/06814 A, JP 2001/173507 A, US 6,076,504 A und der WO01/02720 A bekannt in einem Kraftstoffsystem einen Absolutdruck zu erfassen, wobei das Kraftstoffsystem als fehlerhaft bewertet wird, wenn der Absolutdruck ober- oder unterhalb eines festgelegten Grenzwertes liegt.

So ist es in der genannten WO95/06814 A vorgesehen, auf Basis eines Tastverhältnisses, mit dem ein Regelventil im Kraftstoffsystem angesteuert wird, ein Referenzdruck zu bestimmen. Liegt der tatsächliche Druck nicht innerhalb eines Toleranzbandes um den Referenzdruck, wird eine Störung im Hochdruckkreis festgestellt.

Die JP 2001/173507 A sieht vor, den aktuellen Druck gegenüber einen Atmosphärendruck zu testen.

Aus der US 6,076,504 A und auch aus der WO01/02720 A ist es bekannt zu testen, ob der aktuellen Hochdrucks innerhalb eines oberen/unteren Schwellenwert liegt.

Weiterhin ist es aus der DE 199 25 099 A1 bekannt, über eine Testeinrichtung verschiedene Drücke im Kraftstoffsystem vorzugeben. Weicht die gemessene Druckdifferenz von einer erwarteten Druckdifferenz signifikant ab, so wird ein Fehler im Kraftstoffversorgungssystem erkannt.

### Vorteile der Erfindung

Ein Verfahren zum Betreiben eines Kraftstoffversorgungssystem für ein Verbrennungsmotor eines Kraftfahrzeuges, mit einem Kraftstoffvorratsbehälter, mit einer Kraftstoffpumpe und mit einem Drucksensor, wobei die Kraftstoffpumpe Kraftstoff aus dem Kraftstoffvorratsbehälter in einen Druckbereich fördert, ist gegenüber dem Stand dadurch weitergebildet, dass der Drucksensor in dem Druckbereich angeordnet ist, dass der Drucksensor ein den Druck in dem Druckbereich repräsentierendes Signal erzeugt und dass zu einer Diagnose des Drucksensors das den Druck in dem Druckbereich repräsentierende Signal ausgewertet wird. Im Gegensatz zum Stand der Technik wird bei dem erfindungsgemäßen Verfahren ein Drucksensor im Niederdruckbereich eines Kraftstoffversorgungssystems eingesetzt und gegebenenfalls zusätzlich ein Drucksensor im Hochdruckbereich. Durch die erfindungsgemäße Diagnose des Drucksensors anhand das den Druck in dem Druckbereich repräsentierende Signal wird eine kostengünstige und zuverlässige Diagnosemöglichkeit geschaffen, da zum einen kein erhöhter Hardwareaufwand erforderlich ist und die Diagnose in einem ohnehin vorhandenen Motorsteuergerät durchgeführt werden kann und zum anderen die Signalauswertung innerhalb des Motorsteuergerätes eine besonders zuverlässige Möglichkeit darstellt.

Ferner ist vorgesehen, dass zur Diagnose das den Druck in dem Druckbereich repräsentierende Signale zu verschiedenen, vorgebbaren Zeitpunkten erfasst und in einem Speicher abgelegt werden. Durch die vorteilhafte Speicherung von Signalwerten ergeben sich vielfältige Diagnosemöglichkeiten inklusive der Möglichkeiten, gemittelte Signalwerte zu analysieren oder Druckwerte zu analysieren, die bestimmten Signalwerten entsprechen. Das Ergebnis der Analyse der im Speicher abgelegten Signalwerte ist in vorteilhafter Weise ein Maß für den Zustand des Drucksensors. Besonders vorteilhaft ist die Speicherung zu vorgebbaren Zeitpunkten, die von einer Betriebssituation des Kraftfahrzeugsystems und/oder einer Fahrsituation des Kraftfahrzeugs abhängen. Durch diese differenzierte Speichermöglichkeit von Signalwerten zu ausgewählten Zeitpunkten ergeben sich verschiedene Diagnosemöglichkeiten, die im Rahmen der Unteransprüche weiter ausgeführt werden.

Weiterhin ist es vorgesehen, dass während eines Schubbetriebes des Kraftfahrzeuges ein erster Signalwert gespeichert wird, dass die Kraftstoffpumpe deaktiviert wird, dass nach einer vorgebbaren Deaktivierungszeit ein zweiter Signalwert gespeichert wird, und dass dann, wenn der Betragswert der Differenz aus erstem und zweitem Signalwert kleiner als einer vorgebbarer Schwellenwert ist, auf einen Fehler des Drucksensors geschlossen wird. Entsprechend dieser Analysemöglichkeit wird die Zeitdauer des Schubbetriebes des Kraftfahrzeuges dazu genutzt, die Kraftstoffpumpe zu deaktivieren und zu überprüfen, ob der im Anschluss vom Drucksensor detektierte Signalwert den Erwartungen entspricht. Die Deaktivierungszeit sowie die weiteren vorgebbaren Schwellenwerte sowohl dieses Analyseverfahrens als auch der vorhergehenden und der nachfolgenden Analyseverfahren können an die jeweiligen Rahmenbedingungen des Kraftstoffversorgungssystems adaptiert werden und hierzu beispielsweise entsprechende Daten in einem Speicher des Motorsteuergerätes abgelegt werden.

Zudem ist es auch vorteilhaft vorgesehen, dass während eines Schubbetriebes des Kraftfahrzeuges die Kraftstoffpumpe deaktiviert wird, dass nach einer vorgebbaren Deaktivierungszeit ein erster Signalwert gespeichert wird, dass die Kraftstoffpumpe aktiviert wird, dass nach einer vorgebbaren Aktivierungszeit ein zweiter Signalwert gespeichert wird, und dass dann, wenn der Betragswert der Differenz aus erstem und zweitem Signalwert kleiner als ein vorgebbarer Schwellenwert ist, auf einen Fehler des Drucksensors geschlossen wird.

Von besonderer Bedeutung ist die Realisierung des erfindungsgemäßen Verfahrens in der Form eines Steuergerätes für eine Brennkraftmaschine, insbesondere eines Kraftfahrzeugs. Hierbei sind Mittel zur Durchführung der Schritte des zuvor beschriebenen Verfahrens vorgesehen.

Von besonderer Bedeutung sind weiterhin die Realisierungen in Form eines Computerprogrammes mit Programmcodemitteln und in Form eines Computerprogrammprodukts mit Programmcodemitteln. Das erfindungsgemäße Computerprogramm weist Programmcodemittel auf, um alle Schritte des erfindungsgemäße Verfahrens durchzuführen, wenn das Programm auf einem Computer, insbesondere einem Steuergerät für eine Brennkraftmaschine eines Kraftfahrzeugs ausgeführt wird. In diesem Fall wird also die Erfindung durch ein in dem Steuergerät abgespeichertes Programm realisiert, so dass dieses mit dem Programm versehene Steuergerät in gleicher Weise die Erfindung darstellt wie das Verfahren, zu dessen Ausführung das Programm geeignet ist. Das erfindungsgemäße Computerprogrammprodukt weist Programmcodemittel auf, die auf einem computerlesbaren Datenträger gespeichert sind, um das erfindungsgemäße Verfahren durchzuführen, wenn das Programmprodukt auf einem Computer, insbesondere einem Steuergerät für eine Brennkraftmaschine eines Kraftfahrzeugs ausgeführt wird. In diesem Fall wird also die Erfindung durch einen Datenträger realisiert, so dass das erfindungsgemäße Verfahren ausgeführt werden kann, wenn das Programmprodukt bzw. der Datenträger in ein Steuergerät für eine Brennkraftmaschine insbesondere eines Kraftfahrzeugs integriert wird. Als Datenträger bzw. als Computerprogrammprodukt kann insbesondere ein elektrisches Speichermedium zur Anwendung kommen, beispielsweise ein Read Only Memory (ROM), ein EPROM oder auch ein elektrischer Permanentspeicher wie beispielsweise eine CD-ROM oder eine DVD.

Ein erfindungsgemäßes Kraftstoffversorgungssystem für einen Verbrennungsmotor eines Kraftfahrzeuges weist Mittel zur Durchführung des erfindungsgemäßen Verfahrens auf.

Weitere Merkmale, Anwendungsmöglichkeiten und Vorteile der Erfindung ergeben sich aus der nachfolgenden Beschreibung von Ausführungsbeispielen der Erfindung, die in den nachfolgenden Figuren dargestellt sind.

### Beschreibung von Ausführungsbeispielen

Figur 1 zeigt eine erste Diagnosemöglichkeit,
Figur 2 zeigt eine zweite Diagnosemöglichkeit,
Figur 3 zeigt eine dritte Diagnosemöglichkeit,
Figur 4 zeigt eine vierte Diagnosemöglichkeit,
Figuren 5a und 5b zeigen eine fünfte Diagnosemöglichkeit in unterschiedlicher Ausgestaltung,
Figur 6 zeigt eine sechste Diagnosemöglichkeit und
Figur 7 zeigt ein Ausführungsbeispiel einer erfindungsgemäßen Vorrichtung.

Figur 1 zeigt eine erste Diagnosemöglichkeit eines nicht erfindungsgemäßen Verfahrens. Innerhalb eines Kraftstoffversorgungssystems ist für ein Verbrennungsmotor eines Kraftfahrzeugs - entsprechend Figur 7 - zwischen der Elektrokraftstoffpumpe 72, die den Kraftstoff aus dem Kraftstoffvorratsbehälter bzw. dem Tank 70 fördert, und einer sich möglicherweise anschließenden Hochdruckpumpe 77 ein Drucksensor 76 angeordnet, der in diesem zwischengelagerten Druckbereich 75 den Druck misst. Das von dem Drucksensor 76 erzeugte Drucksignal dieses Druckbereichs wird zur Diagnose des Drucksensors 76 ausgewertet. Hierbei ist eine erste Diagnosemöglichkeit, den Druckwert bzw. den vom Sensor gelieferten Spannungswert auf einen plausiblen Spannungs- bzw. Signalwert hin zu untersuchen. Dazu wird entsprechend Figur 1 in einem Schritt 10 überprüft, ob der Signalwert bzw. der Spannungswert unterhalb eines minimalen oder eines oberhalb maximalen Schwellenwerts liegt. Wird im Schritt 10 festgestellt, das der Signalwert außerhalb des Bereichs zwischen minimalen und maximalen Schwellenwert liegt, wird zu einem Schritt 11 übergegangen indem auf einen fehlerhaften Drucksensor entschieden wird. Dieser Übergang zu Schritt 11 kann gegebenenfalls nach einer bestimmten Verzögerungszeit geschehen, wodurch verhindert wird, dass kurzfristige "Signalausreißer" als Fehler des Drucksensors erkannt werden. Wird in Schritt 10 hingegen festgestellt, dass der Signal- bzw. Spannungswert des Drucksensors 76 innerhalb eines plausiblen Signal- bzw. Spannungsbereichs liegt, wird zu Schritt 12 übergegangen, indem darauf entschieden wird, dass der Drucksensor 76 in Ordnung ist. Der minimale Schwellenwert, der maximale Schwellenwert und auch die eventuelle zusätzliche Verzögerungszeit können in einem Speicher 74 eines Motorsteuergeräts 73 abgelegt sein.

Figur 2 zeigt eine zweite Diagnosemöglichkeit eines nicht erfindungsgemäßen Verfahrens. Im Rahmen dieser zweiten Diagnosemöglichkeit wird überprüft, ob der Signal- bzw. Spannungsverlauf des Drucksensors 76 einen plausiblen Verlauf aufweist. Hierzu werden zu verschiedenen aufeinanderfolgenden Zeitpunkten Sensorwerte erfasst und in einem Speicher beispielsweise dem Speicher 74 im Steuergerät 75 abgelegt. Die in Figur 2 beschriebene zweite Diagnosemöglichkeit basiert darauf, dass im Betrieb des Kraftfahrzeugs immer eine gewisse Unruhe im Drucksignal vorhanden ist. Fehlt diese Unruhe und wird statt dessen ein näherungsweise konstantes Signal erfasst, dann ist mit hoher Wahrscheinlichkeit der Drucksensor defekt. Hierzu wird der Signalwert bzw. die Sensorspannung mit zuvor zwischengespeicherten Werten verglichen. Ist der Betrag der Differenz dieser beiden Werte kleiner als ein vorgebbarer Schwellenwert, so deutet dies auf einen möglichen Fehler hin. Um dies über einen gewissen Zeitraum zu verifizieren, wird in dem Fall indem der Differenzwert kleiner als der Schwellenwert ist, ein Zähler hochgezählt. Geschieht dieser Vorgang eine bestimmte Zahl von Schritten nacheinander, ändert sich also das erfasste Sensorsignal nicht wesentlich gegenüber den zuvor zwischengespeicherten Werten, dann wird ein Signalfehler erkannt. Wird hingegen ein Sensorwert erfasst, der sich gegenüber dem vorhergehenden Signalwert um mehr als den Schwellenwert geändert hat, so wird der Zähler zurückgesetzt und es wird auf einen intakten Drucksensor 76 geschlossen. Vorzugsweise kann die Diagnosemöglichkeit in Betriebspunkten stattfinden, bei den ein unruhiges Signal des Drucksensor zu erwarten ist, das heißt beispielsweise sobald eine Motordrehzahl erkannt worden ist oder bei aktiver Einspritzung.

Entsprechend des konkreten in Figur 2 dargestellten Ausführungsbeispiels, wird in einem ersten Schritt 20 ein Signalwert des Drucksensors 76 zwischengespeichert. In einem Schritt 21 überprüft, ob der Betrag der Differenz aus aktuellem Sensorsignalwert und dem zuvor zwischengespeicherten Sensorsignalwert kleiner als ein vorgebbarer Schwellenwert ist. Ist dies nicht der Fall, dass das Sensorsignal also die erwartete Unruhe aufweist, so wird zu einem Schritt 22 übergegangen, in dem ein Zähler zurückgesetzt wird. Im Anschluss an Schritt 22 geht das Verfahren erneut zum Schritt 20 über. Wird in Schritt 21 hingegen festgestellt, das der Betragswert kleiner als der vorgebbare Schwellenwert ist, so wird zu einem Schritt 23 übergegangen, in dem der Zähler inkrementiert wird. Im Schritt 24 der sich an den Schritt 23 anschließt, wird abgefragt, ob der Zähler einen applizierbaren Wert erreicht hat. Ist dies nicht der Fall, wird vom Schritt 24 zurückgesprungen zum Schritt 21. Hat der Zähler in Schritt 24 hingegen einen applizierbaren Schwellenwert erreicht, so wird zu Schritt 11 übergegangen, in dem auf ein defekten Drucksensor erkannt wird. Praktisch gesehen bedeutet die Erreichung des Zählers eines applizierbaren Schwellenwertes, dass sich eine bestimmte Zeitdauer, die durch die Höhe des applizierbaren Schwellenwertes definiert werden kann, der Signalwert des Drucksensors nur unzureichend verändert hat.

Figur 3 zeigt eine dritte Diagnosemöglichkeit eines nicht erfindungsgemäßen Verfahrens. Diese dritte Diagnosemöglichkeit basiert auf der Möglichkeit, bei bedarfsgeregelten Kraftstoffversorgungssystemen, den Systemdruck durch Vorgabe eines Solldrucks zu variieren. Zur Diagnose des Drucksensors wird hierbei ein aktueller Sensorwert zwischengespeichert. Im Anschluss wird ein vom aktuellen Druck unterschiedlicher Solldruck vorgegeben (was einer Führungsgrößenänderung entspricht) und eine bestimmte, applizierbare Zeit abgewartet, bis sich der Istdruck auf den Solldruck eingeschwungen hat. Nun wird erneut ein Sensorsignalwert erfasst, und überprüft ob der Betrag der Differenz größer oder gleich einem von der Führungsgrößenänderung abhängigen, applizierbaren Schwellenwert ist. Ist dies der Fall, ist der Drucksensor in Ordnung; ist keine wesentliche Druckdifferenz erkennbar, ist also der Betrag der Differenz kleiner als einer von der Führungsgrößenänderung abhängiger, applizierbarer Schwellenwert, so kann auf einen defekten Drucksensor geschlossen werden.

In der konkreten Darstellung nach Figur 3 wird in einem ersten Schritt 30 ein aktueller Drucksensorsignalwert bzw. eine Drucksensorspannung zwischengespeichert. Im anschließenden Schritt 31 wird der Solldruck verändert und eine applizierbare Zeit abgewartet, bis sich dieser Druckwert eingeschwungen hat. Um unterschiedliche Druckwerte im Niederdruckbereich zu erreichen, kann beispielsweise die Kraftstoffpumpe 72 vom Motorsteuergerät 73 über eine Signalleitung spannungs- oder drehzahlgeregelt angesteuert werden. Durch diese Spannungs- oder Drehzahlansteuerung ist eine, in gewissen Grenzen, beliebige Druckeinstellung im ersten Druckbereich 75 möglich. Hat sich entsprechend Schritt 31 ein neuer Druckwert eingestellt, so wird dieser in Schritt 32 vom Drucksensor 76 erfasst. Es wird der Betragswert der Differenz aus dem ersten und dem zweiten erfassten Signalwert gebildet und dieser Betragswert mit einem Schwellenwert verglichen. Hierbei ist der Schwellenwert abhängig von der Differenz zwischen erstem und zweitem Solldruck im ersten Druckbereich 75. Ergibt sich in Schritt 32, dass der Betragswert der Differenz aus erstem und zweitem Signalwert kleiner als der Schwellenwert ist, so wird auf einen defekten Drucksensor geschlossen und zu Schritt 11 übergegangen. Wird hingegen in Schritt 32 festgestellt, das die vorgenannte Bedingung nicht erfüllt ist, so wird zu Schritt 12 übergegangen, in dem auf einen ordnungsgemäßen Zustand des Drucksensor geschlossen wird. Im Anschluss an Schritt 12 beginnt das erfindungsgemäße Erfahren erneut im Schritt 30.

Figur 4 zeigt eine vierte, nicht erfindungsgemäße Diagnosemöglichkeit, die auf der Druckdifferenz zwischen deaktivierter und aktivierter Kraftstoffpumpe 72 basiert. Bevor die Kraftstoffpumpe 72 im Startzustand der Brennkraftmaschine aktiviert wird, wird ein vom Drucksensor 76 erfasster Kraftstoffdruckwert gespeichert. Eine bestimmte applizierbare Zeit nach der Aktivierung der Kraftstoffpumpe 72 wird wiederum ein Druckwert im Druckbereich 75 erfasst und gespeichert. Im Anschluss wird die Betragsdifferenz der zuvor gespeicherten beiden Druckwerte gebildet. Ist der Betragswert der Differenz aus erstem und zweitem Druckwert kleiner als ein von einem Abstelldruck und einem Druckanstieg abhängigen Schwellenwert, so wird auf einen Fehler des Drucksensors 76 geschlossen.

Im konkreten Beispiel nach Figur 4 stellt sich das Verfahren wie folgt dar: In einem ersten Schritt 40 wird ein erster Signalwert gespeichert, bevor die Kraftstoffpumpe 71 im Start des Kraftfahrzeugs aktiviert wird. Im sich anschließenden Schritt 41 wird die Kraftstoffpumpe 72 aktiviert. Im Schritt 42, der sich an den Schritt 41 anschließt, wird eine bestimmte applizierbare Zeit abgewartet, bis sich der Druck im Druckbereich 75 auf den durch die aktivierte Kraftstoffpumpe 72 vorbestimmten Druckwert eingeschwungen hat. Im Schritt 43 wird der Betragswert der Differenz aus erstem Signalwert nach Schritt 40 und einem zeitaktuellen, zweiten Signalwert gebildet. Dieser Betragswert der Differenz aus erstem und zweitem Signalwert wird mit einem Schwellenwert verglichen. Der applizierbare Schwellenwert ist hierbei vom Abstelldruck und vom Druckanstieg abhängig. Die entsprechenden Daten für den applizierbaren Schwellenwert können in einem Kennfeld des Motorsteuergerätes 73 abgelegt sein. Wird in Schritt 43 festgestellt, dass die Differenz aus erstem und zweitem Signalwert größer als der Schwellenwert ist, wird im anschließenden Schritt 12 festgestellt, das der Drucksensor in Ordnung ist. Ergibt sich der Betragswert der Differenz kleiner oder gleich dem Schwellenwert, bzw. ist der Betragswert der Differenz nicht größer als der Schwellenwert, so wird im anschließenden Schritt 11 auf einen defekten Drucksensor geschlossen.

Eine fünfte erfindungsgemäße Diagnosemöglichkeit zeigen die beiden Figuren 5a und 5b, die die Möglichkeit ausnutzen, während eines Schubbetriebes des Kraftfahrzeugs die Kraftstoffpumpe 72 kurzfristig zu deaktivieren und sich die daraus ergebenden Druckdifferenzwerte im Druckbereich 75 zu Nutze machen. Entsprechend Figur 5a wird in einem Schritt 50 während eines Schubbetriebes des Kraftfahrzeuges ein erster Signalwert gespeichert, der den Druck im Druckbereich 75 repräsentiert. Diese erste Druckmessung nach Schritt 50 geschieht also während des Schubbetriebes in einem Zustand indem die Kraftstoffpumpe 72 aktiviert ist. Im sich anschließenden Schritt 51 wird die Kraftstoffpumpe 72 kurzzeitig deaktiviert und es wird eine vorgebbare Zeit nach der Aktivierung der Kraftstoffpumpe 72 abgewartet, damit sich das neue resultierende Druckniveau im Druckbereich 75 einstellen kann. Im Schritt 52 wird der Betragswert der Differenz aus erstem, gespeichertem Signalwert und dem aktuellen Signalwert gebildet. Dieser Betragswert der Differenz wird im Anschluss mit einem vorgebbaren Schwellenwert verglichen. Stellt sich hierbei heraus, das der Betragswert der Differenz größer als ein vorgebbarer Schwellenwert ist, so wird zu Schritt 12 übergegangen, indem auf einen intakten Drucksensor geschlossen wird. Ist hingegen der Betragswert der Differenz nicht größer als der vorgebbare Schwellenwert, so wird zu Schritt 11 übergegangen indem auf einen defekten Drucksensor entschieden wird. Nach Durchführung dieses erfindungsgemäßen Diagnoseverfahrens kann die Kraftstoffpumpe 72 wieder aktiviert werden, um bei einem möglichen Wiedereinsetzen nach dem Schubbetrieb den erforderlichen Kraftstoffdruck im Druckbereich 75 zur Verfügung zu stellen.

Figur 5b beschreibt eine erfindungsgemäße Diagnosemöglichkeit die auf dem gleichen physikalischen Prinzip wie Figur 5a beruht. Hierbei wird in Schritt 53 während eines Schubbetrieb des Kraftfahrzeugs die Elektrokraftstoffpumpe 72 zunächst deaktiviert und eine vorgebbare Deaktivierungszeit abgewartet. Im Anschluss an diese Deaktivierungszeit wird in Schritt 54 ein erster Druckwert des Drucksensors 76 gespeichert. Im anschließenden Schritt 55 wird die Kraftstoffpumpe 72 erneut aktiviert und eine vorgebbare Aktivierungszeit abgewartet. Im anschließenden Schritt 56 wird der dann aktuelle Drucksensorwert erfasst und der Betragswert der Differenz aus erstem und zweitem Drucksensorsignalwert gebildet. Ist dieser Betragswert der Differenz größer als ein vorgebbarer Schwellenwert, so wird zu Schritt 12 übergegangen, indem auf eine intakten Drucksensor geschlossen wird. Ist dies nicht der Fall, so wird zu Schritt 11 übergegangen indem auf einen defekten Drucksensor geschlossen wird. Die im Rahmen der Figuren 5a und 5b verwendete Deaktivierungszeit bzw. die Aktivierungszeit dient dazu, dass sich der Kraftstoffdruckbereich 75 auf einen eingeschwungenen Zustand einstellen kann.

Figur 6 zeigt eine sechste Diagnosemöglichkeit eines nicht erfindungsgemäßen Verfahrens. Diese Diagnosemöglichkeit basiert auf einer Druckmessung während des Steuergerätenachlaufs nach Abstellen des Motors des Kraftfahrzeugs. Hierbei wird in einem Schritt 60 kurz nach Abstellen des Motors des Kraftfahrzeugs, im Steuergerätenachlauf, ein Signalwert des Drucksensors gespeichert. Im Schritt 61 wird eine bestimmte applizierbare Ausschaltzeit abgewartet. Nach Ablauf dieser applizierbaren Ausschaltzeit wird im Schritt 62 ein aktueller Signalwert des Drucksensors aufgenommen und der Betragswert der Differenz aus erstem und zweitem Signalwert gebildet. Wird hierbei ein Betragswert der Differenz aus erstem und zweitem Signalwert bestimmt, der größer als ein applizierbarer

## Patentansprüche

1. Verfahren zum Betreiben eines Kraftstoffversorgungssystems für einen Verbrennungsmotor eines Kraftfahrzeuges, mit einem Kraftstoffvorratsbehälter (70), mit einer Kraftstoffpumpe (72) und mit einem Drucksensor (76), wobei die Kraftstoffpumpe (72) Kraftstoff aus dem Kraftstoffvorratsbehälter (70) in einen Druckbereich (75) fördert, wobei der Drucksensor (76) in dem Druckbereich (75) angeordnet ist, wobei der Drucksensor (76) ein den Druck in dem Druckbereich (75) repräsentierendes Signal erzeugt, wobei zu einer Diagnose des Drucksensors (76) das den Druck in dem Druckbereich (75) repräsentierende Signal ausgewertet wird, **dadurch gekennzeichnet,**
- **dass** zur Diagnose das den Druck in dem Druckbereich (75) repräsentierende Signale zu verschiedenen, vorgebbaren Zeitpunkten erfasst und in einem Speicher (74) abgelegt werden
- **dass** die vorgebbaren Zeitpunkte in Abhängigkeit von einer Betriebssituation des Kraftstoffversorgungssystem und/oder einer Fahrsituation des Kraftfahrzeugs gewählt werden,
- **dass** in einem Schubbetrieb ein erster Signalwert bei einer aktiven Kraftstoffpumpe (72) und ein zweiter Signalwert bei einer deaktivierten Kraftstoffpumpe (72) erfasst wird,
oder dass in dem Schubbetrieb der erste Signalwert bei einer deaktivierten Kraftstoffpumpe (72) und der zweite Signalwert bei einer aktiven Kraftstoffpumpe (72) erfasst wird,
- **dass**, wenn der Betragswert der Differenz aus einem erstem und zweitem Signalwert kleiner als ein vorgebbarer Schwellenwert (32, 43, 52, 56, 62) ist, auf einen Fehler des Drucksensors geschlossen wird.

2. Steuergerät für eine Brennkraftmaschine, insbesondere eines Kraftfahrzeugs, **dadurch gekennzeichnet, dass** Mittel zur Durchführung der Schritte des Verfahrens nach Anspruch 1 vorhanden sind.

3. Computerprogramm mit Programmcode-Mitteln, um alle Schritte nach Anspruch 1 durchzuführen, wenn das Programm auf einem Computer, insbesondere einem Steuergerät für eine Brennkraftmaschine, ausgeführt wird.

4. Computerprogrammprodukt mit Programmcode-Mitteln, die auf einem computerlesbaren Datenträger gespeichert sind, um das Verfahren nach Anspruch 1 durchzuführen, wenn das Programmprodukt auf einem Computer, insbesondere einem Steuergerät für eine Brennkraftmaschine, ausgeführt wird.

5. Kraftstoffversorgungssystem für einen Verbrennungsmotor eines Kraftfahrzeuges, mit einem Kraftstoffvorratsbehälter (70), mit einer Kraftstoffpumpe (72) und mit einem Drucksensor (76), wobei mittels der Kraftstoffpumpe (72) Kraftstoff aus dem Kraftstoffvorratsbehälter (70) in einen Druckbereich (75) förderbar ist, wobei der Drucksensor (76) in dem Druckbereich (75) angeordnet ist, wobei mittels des Drucksensors (76) ein den Druck in dem Druckbereich (75) repräsentierendes Signal erzeugbar ist, Mittel vorhanden sind, um zu einer Diagnose des Drucksensors (76) das den Druck in dem Druckbereich (75) repräsentierende Signal auszuwerten, **dadurch gekennzeichnet, dass**
- dass zur Diagnose das den Druck in dem Druckbereich (75) repräsentierende Signale zu verschiedenen, vorgebbaren Zeitpunkten erfasst und in einem Speicher (74) abgelegt werden
- dass die vorgebbaren Zeitpunkte in Abhängigkeit von einer Betriebssituation des Kraftstoffversorgungssystem und/oder einer Fahrsituation des Kraftfahrzeugs gewählt werden,
- dass in einem Schubbetrieb ein erster Signalwert bei einer aktiven Kraftstoffpumpe (72) und ein zweiter Signalwert bei einer deaktivierten Kraftstoffpumpe (72) erfasst wird,
oder dass in einem Schubbetrieb der erste Signalwert bei einer deaktivierten Kraftstoffpumpe (72) und der zweite Signalwert bei einer aktiven Kraftstoffpumpe (72) erfasst wird,
- dass, wenn der Betragswert der Differenz aus einem erstem und zweitem Signalwert kleiner als ein vorgebbarer Schwellenwert (32, 43, 52, 56, 62) ist, auf einen Fehler des Drucksensors geschlossen wird.

## Claims

1. Method for operating a fuel supply system for an internal combustion engine of a motor vehicle, having a fuel reservoir vessel (70), having a fuel pump (72) and having a pressure sensor (76), wherein the fuel pump (72) feeds fuel from the fuel reservoir vessel (70) into a pressurized region (75), wherein the pressure sensor (76) is arranged in the pressurized region (75), wherein the pressure sensor (76) generates a signal which represents the pressure in the pressurized region (75), wherein in order to diagnose the pressure sensor (76) the signal which represents the pressure in the pressurized region (75) is evaluated, **characterized**
- **in that** in order to perform diagnosis signals representing the pressure in the pressurized region (75) are acquired at different, predefinable times and stored in a memory (74),
- **in that** predefinable times are selected as a function of an operating situation of the fuel supply system and/or of a driving situation of the motor vehicle,
- **in that** in an overrun operating mode a first signal value is acquired if there is an active fuel pump (72), and a second signal value is acquired if there is a deactivated fuel pump (72),
or in that in the overrun operating mode the first signal value is acquired if there is a deactivated fuel pump (72), and the second signal value is acquired if there is an active fuel pump (72),
- **in that**, if the absolute value of the difference between a first and second signal value is smaller than a predefinable threshold value (32, 43, 52, 56, 62), it is concluded that there is a fault in the pressure sensor.

2. Control unit for an internal combustion engine, in particular of a motor vehicle, **characterized in that** means are provided for carrying out the steps of the method according to Claim 1.

3. Computer program with program code means for carrying out all the steps according to Claim 1 if the program is executed on a computer, in particular a control unit for an internal combustion engine.

4. Computer program product with program code means which are stored on a computer-readable data carrier in order to carry out the method according to Claim 1 if the program product is executed on a computer, in particular a control unit for an internal combustion engine.

5. Fuel supply system for an internal combustion engine of a motor vehicle, having a fuel reservoir vessel (70) and a fuel pump (72) and having a pressure sensor (76), wherein fuel can be fed from the fuel reservoir vessel (70) into a pressurized region (75) by means of the fuel pump (72), wherein the pressure sensor (76) is arranged in the pressurized region (75), wherein a signal which represents the pressure in the pressurized region (75) can be generated by means of the pressure sensor (76), and means are provided for evaluating the signal which represents the pressure in the pressurized region (75), for the purpose of diagnosing the pressure sensor (76), **characterized**
- **in that** in order to perform diagnosis signals representing the pressure in the pressurized region (75) are acquired at different, predefinable times and stored in a memory (74),
- **in that** the predefinable times are selected as a function of an operating situation of the fuel supply system and/or of a travel situation of the motor vehicle,
- **in that** in an overrun operating mode a first signal value is acquired if there is an active fuel pump (72), and a second signal value is acquired if there is a deactivated fuel pump (72),
or in that in an overrun operating mode the first signal value is acquired if there is a deactivated fuel pump (72), and the second signal value is acquired if there is an active fuel pump (72),
- **in that** if the absolute value of the difference between a first and second signal value is smaller than a predefinable threshold value (32, 43, 52, 56, 62), it is concluded that there is a fault in the pressure sensor.

## Revendications

1. Procédé de gestion d'un système d'alimentation en carburant d'un moteur à combustion interne de véhicule automobile comportant un réservoir de carburant (70), une pompe à carburant (72) et un capteur de pression (76),
la pompe à carburant (72) débitant du carburant du réservoir (70) dans une zone de pression (75),
le capteur de pression (76) étant installé dans la zone de pression (75),
le capteur de pression (76) générant un signal représentant la pression dans la zone de pression (75),
pour le diagnostic du capteur de pression (76) on exploite un signal représentant la pression dans la zone de pression (75),
**caractérisé en ce que**
pour le diagnostic on saisit des signaux représentant la pression dans la zone de pression (75) à différents instants prédéfinis et on les enregistre dans une mémoire (74),
on sélectionne les instants prédéfinis selon une situation de fonctionnement du système d'alimentation en carburant et/ou d'une situation de roulage du véhicule automobile,
- en mode de poussée on saisit une première valeur de signal pour la pompe à carburant (72) activée et une seconde valeur de signal pour le pompe à carburant (72) désactivée, ou
- dans le mode de poussée on saisit la première valeur de signal pour la pompe à carburant désactivée (72) et la seconde valeur de signal pour la pompe à carburant (72) activée,
- et si la valeur de l'amplitude de la différence entre la première et la seconde valeur de signal est inférieure à un seuil prédéfini (32, 43, 52, 56, 62), on conclut à un défaut du capteur de pression.

2. Appareil de gestion d'un moteur à combustion interne, notamment d'un véhicule automobile,
**caractérisé par**
des moyens pour mettre en oeuvre les étapes du procédé selon la revendication 1.

3. Programme d'ordinateur comportant des moyens de code de programme pour exécuter toutes les étapes selon la revendication 1, lorsque le programme est exécuté par un ordinateur, notamment dans l'appareil de gestion d'un moteur à combustion interne.

4. Produit-programme d'ordinateur comportant des moyens de code de programme enregistrés sur un support de données compatible en lecture avec un ordinateur pour effectuer le procédé selon la revendication 1, lorsque le produit-programme est exécuté par un ordinateur, notamment dans l'appareil de gestion d'un moteur à combustion interne.

5. Système d'alimentation en carburant d'un moteur à combustion interne d'un véhicule automobile comportant un réservoir à carburant (70), une pompe à carburant (72) et un capteur de pression (76),
la pompe à carburant (76) débitant le carburant du réservoir (70) dans une zone de pression (75),
le capteur de pression (76) étant installé dans la zone de pression (75),
à l'aide du capteur de pression (76) on génère un signal représentant la pression dans la zone de pression (75),
des moyens étant prévus pour exploiter des signaux représentant la pression dans la zone de pression (75) pour un diagnostic du capteur de pression (76),
**caractérisé en ce que**
pour le diagnostic, on saisit des signaux représentant la pression dans la zone de pression (75) à différents instant prédéfinis et on les enregistre dans une mémoire (74),
on sélectionne des instants prédéfinis selon un état de fonctionnement du système d'alimentation en carburant et/ou d'une situation de roulage du véhicule automobile,
en mode de poussée, on saisit une première valeur de signal lorsque la pompe à carburant (72) est active et une seconde valeur de signal lorsque la pompe à carburant (72) est désactivée, ou
dans un mode de poussée on saisit la première valeur de signal pour la pompe à carburant (72) désactivée et la seconde valeur de signal pour la pompe à carburant (72) activée,
et si l'amplitude de la différence entre la première et la seconde valeur de signal est inférieure à un seuil prédéfini (32, 43, 52, 56, 62), on conclut à un défaut du capteur de pression.
